# EUROPÄISCHE PATENTSCHRIFT

(11) **EP 3 665 748 B1**
(45) Veröffentlichungstag und Bekanntmachung des Hinweises auf die Patenterteilung: **29.03.2023**
(21) Anmeldenummer: 18746945.7
(22) Anmeldetag: 30.07.2018
(51) Int. Cl.: H01R 13/625, H01R 13/639

(54) **STECKVERBINDERTEIL MIT EINEM VERRIEGELUNGSELEMENT**
ELECTRICAL CONNECTOR PART HAVING A LOCKING ELEMENT
PIÈCE DE CONNECTEUR ENFICHABLE MUNIE D'UN ÉLÉMENT DE VERROUILLAGE

(30) Priorität: 08.08.2017 DE 102017118014
(43) Veröffentlichungstag der Anmeldung: 17.06.2020
(73) Patentinhaber: Phoenix Contact GmbH & Co. KG, 32825 Blomberg (DE)
(72) Erfinder: WENDT, Andreas, 13407 Berlin (DE); FRANKE, Jens, 31812 Bad Pyrmont (DE)
(74) Vertreter: Meyer-Graefe, Karsten
(86) Internationale Anmeldenummer: PCT/EP2018/070554
(87) Internationale Veröffentlichungsnummer: WO 2019/030035

(56) Entgegenhaltungen:
- US-A- 4 542 952
- US-A- 5 662 488
- US-A1- 2014 227 900

## Beschreibung

Die Erfindung betrifft ein Steckverbinderteil zum Verbinden mit einem Gegensteckverbinderteil nach dem Oberbegriff des Anspruchs 1.

Ein derartiges Steckverbinderteil umfasst ein Gehäuse mit einem daran ausgebildeten Steckabschnitt zum steckenden Verbinden mit dem Gegensteckverbinderteil. An dem Steckabschnitt können zum Beispiel ein oder mehrere elektrische Kontaktelemente angeordnet sein, über die das Steckverbinderteil elektrisch mit zugeordneten Gegenkontaktelementen des Gegensteckverbinderteils kontaktiert, wenn das Steckverbinderteil und das Gegensteckverbinderteil aneinander angesteckt sind.

Um das Steckverbinderteil und das Gegensteckverbinderteil in einer aneinander angesteckten Stellung zu verriegeln, ist ein Verriegelungselement vorgesehen, das ausgebildet ist, in einer Verriegelungsstellung das Gegensteckverbinderteil mit dem Gehäuse des Steckverbinderteils zu verriegeln. Aus der Verriegelungsstellung kann das Verriegelungselement heraus bewegt werden, um die Verriegelung zwischen dem Gegensteckverbinderteil und dem Gehäuse in einer Entriegelungsstellung aufzuheben.

Weiter weist das Steckverbinderteil eine Verbindungseinrichtung auf, die das Verriegelungselement mit dem Gehäuse verbindet und einen Führungsabschnitt, ein an dem Führungsabschnitt geführtes Führungselement und ein Federelement aufweist, wobei das Federelement einen Rastschenkel zum rastenden Festlegen des Führungselements an dem Führungsabschnitt in der Verriegelungsstellung und/oder der Entriegelungsstellung aufweist.

Bei einem aus der DE 10 2011 051 302 A1 bekannten Stecker ist an einem ersten Verbindungselement ein Verriegelungsring angeordnet, der zu dem ersten Verbindungselement verdreht werden kann. Der Verriegelungsring kann auf ein zweites Verbindungselement geschraubt werden, um auf diese Weise eine Verbindung zwischen den Verbindungselementen herzustellen.

Aus der DE 10 2005 026 148 A1 ist ein Steckverbinder bekannt, bei dem an einer Kupplungshälfte eine Schnellverriegelung angeordnet ist. Hierzu ist an der Kupplungshälfte eine drehbare Hülse angeordnet, die Blattfederelemente zur Herstellung einer Verriegelung mit einer anderen Kupplungshälfte trägt.

Die US 5 662 488 A offenbart ein Steckverbinderteil zum Verbinden mit einem Gegensteckverbinderteil über ein Verriegelungselement. Das Verriegelungselement weist mehrere Federelemente in Form jeweils einer Federlasche auf, die jeweils eine Art Rastschenkel ausbilden. An diesem Rastschenkel ist ein Führungselement in Form eines Zapfens ausgebildet, welcher mit einem an dem Gehäuse des Steckverbinderteils ausgebildeten Führungsabschnitt zusammenwirkt, um das Verriegelungselement an dem Gehäuse des Steckverbinderteils zu verrasten und zu entrasten.

Die US 4 542 952 A offenbart eine Ausgestaltung, bei welcher ein an dem Gegensteckverbinderteil ortsfest ausgebildeter Steg mit einem Federelement, das mit dem Verriegelungselement 30 verbunden ist, zusammenwirkt.

Ferner beschreibt die US 2014/227900 A1 eine sehr komplexe Ausgestaltung einer Verriegelung für ein Steckverbinderteil mittels eines Rings, welcher mit vorspringenden Zapfen in nutförmige Ausnehmungen eines weiteren Rings eingreifen kann.

Aufgabe der vorliegenden Erfindung ist es, ein Steckverbinderteil zur Verfügung zu stellen, das eine einfach zu bedienende, haptisch angenehme und auch einfach zu montierende Verriegelung aufweist.

Diese Aufgabe wird durch einen Gegenstand mit den Merkmalen des Anspruchs 1 gelöst.

Demnach ist es vorgesehen, dass das Führungselement bei Bewegen des Verriegelungselements zwischen der Verriegelungsstellung und der Entriegelungsstellung entlang des Rastschenkels gleitet und das Führungselement somit bei Bewegen des Verriegelungselements auf den Rastschenkel einwirkt und diesen auslenkt, sodass das Führungselement unter Beiseitedrängen des Rastschenkels aus der Entriegelungsstellung in die Verriegelungsstellung oder umgekehrt von der Verriegelungsstellung in die Entriegelungsstellung gelangt.

Die (bewegbare) Verbindung zwischen dem Verriegelungselement und dem Gehäuse des Steckverbinderteils wird durch Führung eines Führungselements an einem Führungsabschnitt unter Zusammenwirken mit einem elastischen Federelement hergestellt. Bei Verstellen des Verriegelungselements zwischen der Verriegelungsstellung und der Entriegelungsstellung wirkt das Führungselement mit dem Rastschenkel des Federelements zusammen, sodass das Verstellen unter Auslenken des Rastschenkels erfolgt und unter Verrastung des Führungselements gegenüber dem Führungsabschnitt in der Verriegelungsstellung und/oder der Entriegelungsstellung.

Aufgrund des Zusammenwirkens des Führungselements mit dem Rastschenkel und des Verrastens des Führungselements gegenüber dem Führungsabschnitt in der Verriegelungsstellung und/oder in der Entriegelungsstellung, ist möglich, einem Nutzer bei Bewegen des Verriegelungselements ein haptisches und vorteilhafterweise auch ein akustisches Feedback über eine erreichte Stellung bei Bewegen des Verriegelungselements zu geben. Ein Nutzer kann somit unmittelbar und eindeutig erfahren, dass eine bestimmte Stellung des Verriegelungselements erreicht ist und somit die Verriegelung oder die Entriegelung hergestellt ist.

Der Führungsabschnitt kann beispielsweise an dem Gehäuse angeordnet sein, beispielsweise in Form einer an einem Schaftabschnitt des Gehäuses geformten nutförmigen Vertiefung. Ebenso ist aber auch denkbar und möglich, den Führungsabschnitt an dem Verriegelungselement anzuordnen.

Ist der Führungsabschnitt an dem Gehäuse angeordnet, so ist vorzugsweise auch das Federelement an dem Gehäuse angeordnet. Denkbar und möglich ist aber auch, das Federelement an dem Verriegelungselement anzuordnen (insbesondere wenn der Führungsabschnitt an dem Verriegelungselement angeordnet ist).

Das Führungselement ist vorzugsweise an dem jeweils anderen Bauteil angeordnet. Ist der Führungsabschnitt an dem Gehäuse angeordnet, ist das Führungselement an dem Verriegelungselement angeordnet und wird somit bei einem Bewegen des Verriegelungselements relativ zu dem an dem Gehäuse ausgebildeten Führungsabschnitt bewegt. Ist der Führungsabschnitt an dem Verriegelungselement angeordnet, ist entsprechend das Führungselement an dem Gehäuse geformt.

Das Federelement kann, in einer Ausgestaltung, einen Halteschenkel aufweisen, über den das Federelement an dem zugeordneten Bauteil, also an dem Gehäuse oder dem Verriegelungselement, festgelegt ist. Der Halteschenkel kann beispielsweise zu dem Rastschenkel umgebogen sein und stellt die Verbindung des Federelements zu dem zugeordneten Bauteil her. Von dem Halteschenkel ist der Rastschenkel frei erstreckt, sodass der Rastschenkel gegenüber dem Halteschenkel (elastisch) bewegbar ist und in Zusammenwirken mit dem Führungselement ausgelenkt werden kann.

In einer Ausgestaltung kann das Federelement mit seinem Halteschenkel und dem Rastschenkel beispielsweise eine (allgemeine) C-Form ausbilden.

Erfindungsgemäß gleitet das Führungselement bei Bewegen des Verriegelungselements zwischen der Verriegelungsstellung und der Entriegelungsstellung entlang des Rastschenkels. Bei Bewegen des Verriegelungselements wirkt das Führungselement somit auf den Rastschenkel ein und lenkt diesen aus, sodass das Führungselement unter Beiseitedrängen des Rastschenkels aus der Entriegelungsstellung in die Verriegelungsstellung oder umgekehrt von der Verriegelungsstellung in die Entriegelungsstellung gelangt.

Der Rastschenkel kann dazu ausgebildet sein, das Führungselement in beiden Stellungen, also in der Verriegelungsstellung genauso wie in der Entriegelungsstellung, relativ zu dem Führungsabschnitt zu verrasten, sodass das Führungselement sowohl in der Verriegelungsstellung als auch in der Entriegelungsstellung über den Rastschenkel in definierter Position zu dem Führungsabschnitt gehalten wird. Aufgrund der Wechselwirkung mit dem Rastschenkel erhält ein Nutzer ein haptisches und gegebenenfalls auch ein akustisches Feedback, sodass der Nutzer unmittelbar und eindeutig erfährt, dass zum Beispiel die Verriegelungsstellung erreicht ist.

Das Führungselement ist in einer Ausgestaltung entlang einer um eine Längsachse gerichteten Drehrichtung an einer Führungskante des Führungsabschnitts bewegbar. Das Verriegelungselement ist in diesem Fall zu dem Gehäuse verdrehbar, und durch Verdrehen des Verriegelungselements gleitet das Führungselement entlang der durch den Führungsabschnitt vorgegebenen Führungskante und somit entlang einer definierten Bewegungsbahn. Der Rastschenkel des Federelements kann hierbei dazu ausgebildet sein, das Führungselement in Anlage mit der Führungskante des Führungsabschnitts zu drücken, sodass das Führungselement über den Rastschenkel gegenüber der Führungskante vorgespannt ist und somit in definierter Anlage mit der Führungskante gehalten wird.

Vorzugsweise ist die durch die Führungskante des Führungsabschnitts vorgegebene Verstellbahn des Führungselements, entlang derer das Führungselement zwischen der Verriegelungsstellung und der Entriegelungsstellung bewegbar ist, begrenzt, sodass das Führungselement und somit das Verriegelungselement zwischen definierten Stellungen bewegbar ist. Hierzu können beidseitig des Führungsabschnitts (betrachtet entlang der Drehrichtung) Anschlagflächen vorgesehen sein, mit denen das Führungselement in seinen unterschiedlichen Endstellungen zusammenwirkt. So kann das Führungselement in der Entriegelungsstellung an einer ersten Anschlagfläche anliegen, in der Verriegelungsstellung hingegen an einer zweiten Anschlagfläche. Zwischen den Anschlagflächen erstreckt sich der Führungsabschnitt, der somit durch die Anschlagflächen begrenzt ist. In der Verriegelungsstellung und in der Entriegelungsstellung rastet das Führungselement vorzugsweise, durch Wechselwirkung mit dem Rastschenkel des Federelements, ein und ist zudem in definierter Anlage mit einer zugeordneten Anschlagfläche, sodass das Führungselement und darüber das Verriegelungselement zwischen definierten Stellungen verstellbar ist.

In einer Ausgestaltung ist an der Führungskante, entlang derer das Führungselement bei einem Bewegen des Verriegelungselements gleitet, ein Absatz ausgebildet, der Abschnitte der Führungskante mit unterschiedlichen Höhen (betrachtet entlang der Längsachse) voneinander trennt. Beispielsweise kann das Führungselement in der Verriegelungsstellung an einem Abschnitt der Führungskante anliegen, der gegenüber einem anderen Abschnitt der Führungskante (betrachtet entlang der Längsachse) zurückversetzt ist. In der Verriegelungsstellung erfolgt die Verrastung des Führungselements relativ zum Führungsabschnitt somit zusätzlich dadurch, dass das Führungselement in einem zurückversetzen Abschnitt der Führungskante einliegt, sodass ein Nutzer aufgrund einer (geringfügigen) axialen Verschiebung des Verriegelungselements zusätzlich wahrnehmen kann, dass die Verriegelungsstellung des Verriegelungselements erreicht ist.

Die Verbindungseinrichtung zur Verbindung des Verriegelungselements mit dem Gehäuse des Steckverbinderteils kann eine einfache Montage ermöglichen. So kann zur Montage das Federelement in einfacher Weise zum Beispiel an das Gehäuse des Steckverbinderteils angesetzt werden, um sodann das Verriegelungselement durch Aufschieben an dem Gehäuse zu montieren. Hierzu kann die Verbindungseinrichtung zum Beispiel einen Einführabschnitt aufweisen, der wie der Führungsabschnitt zum Beispiel an dem Gehäuse des Steckverbinderteils als Nut geformt ist und in den das Führungselement eingeführt werden kann, um das Führungselement in den Bereich des Führungsabschnitts zu bringen. Ist das Führungselement in Eingriff mit dem Führungsabschnitt, so wird das Führungselement über den Rastschenkel des Federelements im Bereich des Führungsabschnitts gehalten und kann nicht ohne weiteres, jedenfalls nicht ohne bewusstes Lösen, aus dem Führungsabschnitt entfernt werden.

Die Verbindungseinrichtung kann ein oder mehrere Führungsabschnitte mit einem oder mehreren zugeordneten Führungselementen und einem oder mehreren Federelementen umfassen. Ist das Verriegelungselement zu dem Gehäuse des Steckverbinderteils verdrehbar, so können beispielsweise umfänglich um einen Schaftabschnitt des Gehäuses versetzt zueinander Führungsabschnitte geformt sein, denen jeweils ein Führungselement des Verriegelungselements und ein Federelement zugeordnet ist. Die Verbindung zwischen dem Verriegelungselement und dem Gehäuse des Steckverbinderteils erfolgt somit über mehrere an Führungsabschnitten geführte Führungselemente und den Führungsabschnitten zugeordnete Federelemente.

An dieser Stelle sei angemerkt, dass das Verriegelungselement grundsätzlich auch in anderer Weise zu dem Gehäuse bewegbar sein kann, beispielsweise durch Verschieben. Insofern ist eine verdrehbare Anordnung des Verriegelungselements an dem Gehäuse lediglich eine von mehreren möglichen Ausgestaltungen.

Nach einem weiteren Aspekt kann das Verriegelungselement eine Verriegelung mit dem zugeordneten Gegensteckverbinderteil nach Art eines Bajonettverschlusses herstellen. Hierzu kann das Verriegelungselement zum Beispiel ein oder mehrere Rastelemente, zum Beispiel in Form von Vorsprungselementen, aufweisen, über die eine formschlüssige Verriegelung mit dem Gegensteckverbinderteil hergestellt werden kann. Ist das Verriegelungselement drehbar zu dem Gehäuse gelagert und beispielsweise als hohlzylindrische Hülse ausgebildet, so können ein oder mehrere Rastelemente zum Beispiel innenseitig des Verriegelungselements radial nach innen vorspringend geformt sein und bei Einstecken des Gegensteckverbinderteils in eine durch das Verriegelungselement gebildete Stecköffnung und durch anschließendes Verdrehen des Verriegelungselements formschlüssig mit dem Gegensteckverbinderteil in Eingriff gelangen.

Sind mehrere Rastelemente an dem Verriegelungselement vorgesehen, so können diese beispielsweise umfänglich versetzt und gleichverteilt zueinander an dem Verriegelungselement angeordnet sein, um eine gleichverteilte Verriegelung zwischen dem Steckverbinderteil und dem zugeordneten Gegensteckverbinderteil herzustellen.

Der der Erfindung zugrunde liegende Gedanke soll nachfolgend anhand des in den Figuren dargestellten Ausführungsbeispiels näher erläutert werden. Es zeigen:
- Fig. 1: eine Ansicht eines Ausführungsbeispiels eines Steckverbinderteils mit einem an einem Gehäuse angeordneten Verriegelungselement;
- Fig. 2A: eine Ansicht des Steckverbinderteils bei der Montage des Verriegelungselements an dem Gehäuse;
- Fig. 2B: eine Ansicht des Steckverbinderteils in montiertem, betriebsbereitem Zustand;
- Fig. 3A: eine Ansicht des Steckverbinderteils in einer Verriegelungsstellung; und
- Fig. 3B: eine Ansicht des Steckverbinderteils in einer Entriegelungsstellung.

Fig. 1 bis 3A, 3B zeigen ein Ausführungsbeispiel eines Steckverbinderteils 1, das zum (vorzugsweise elektrischen) Verbinden mit einem zugeordneten Gegensteckverbinderteil 2 (siehe Fig. 3A) dient.

Das Steckverbinderteil 1 weist ein Gehäuse 10 auf, das einerseits einen Steckabschnitt 100 zum steckenden Verbinden mit dem zugeordneten Gegensteckverbinderteil 2 und andererseits einen Gewindeabschnitt 101, an dem ein Gewindeelement in Form einer Überwurfmutter 14 angeordnet ist, aufweist. Über die Überwurfmutter 14 ist eine an das Steckverbinderteil 1 angeschlossene (elektrische) Leitung 15 an dem Gehäuse 10 des Steckverbinderteils 1 auf Zug belastbar festgelegt, wobei Leitungsadern der Leitung 15 innerhalb des Gehäuses 10 mit Kontaktelementen an dem Steckabschnitt 100 (elektrisch) kontaktiert sind.

An einem Schaftabschnitt 102 des Gehäuses 10 ist ein Verriegelungselement 13 um eine Längsachse L entlang einer Drehrichtung D drehbar angeordnet. Das Verriegelungselement 13 dient dazu, bei an das Steckverbinderteil 1 angesetztem Gegensteckverbinderteil 2 eine Verriegelung zwischen dem Steckverbinderteil 1 und dem Gegensteckverbinderteil 2 herzustellen, sodass die Verbindung zwischen dem Steckverbinderteil 1 und dem Gegensteckverbinderteil 2 gesichert ist und das Gegensteckverbinderteil 2 nicht ohne Lösen der Verriegelung von dem Steckverbinderteil 1 abgenommen werden kann.

Das Verriegelungselement 13 ist über eine Verbindungseinrichtung 11 drehbar an dem Gehäuse 10 gelagert und kann zwischen definierten Stellungen, entsprechend einer Verriegelungsstellung und einer Entriegelungsstellung, zu dem Gehäuse 10 verdreht werden. Zum Montieren des Verriegelungselements 13 werden Führungselemente 131 innenseitig eines Aufnahmeraums 130 des als hohlzylindrische Hülse ausgebildeten Verriegelungselements 13 in Einführabschnitte 110 in Form von axial erstreckten, in die umfängliche Oberfläche des Schaftabschnitts 102 eingeformten, nutförmigen Vertiefungen eingeschoben, wie dies im Übergang von Fig. 1 hin zu Fig. 2A ersichtlich ist.

Die Führungselemente 131 innenseitig des Verriegelungselements 13 gelangen somit in Anlage mit quer zur Längsachse L erstreckten Begrenzungskanten 116 der Einführabschnitte 110 (siehe Fig. 2A) und können anschließend in die Drehrichtung D durch Verdrehen des Verriegelungselements 13 in den Bereich eines jeweils zugeordneten Führungsabschnitts 111 in Form einer in den Schaftabschnitt 102 eingeformten Nut eingebracht werden, wie dies in Fig. 2B dargestellt ist.

Einem jeden Führungsabschnitt 111 ist ein Federelement 12 in Form einer C-förmigen Schenkelfeder zugeordnet, das über einen Halteschenkel 120 an einem Halteabschnitt 115 des Schaftabschnitts 102 gehalten ist und mit einem Rastschenkel 121 frei in den Bereich des Führungsabschnitts 111 hinein erstreckt ist. Durch Verdrehen in die Drehrichtung D gelangt ein jedes Führungselement 131 in Wechselwirkung mit dem zugeordneten Rastschenkel 121 derart, dass das Führungselement 131, wie dies aus Fig. 2B ersichtlich ist, über den Rastschenkel 121 entlang der Längsachse L in Anlage mit einer Führungskante 117 des Führungsabschnitts 111 gedrückt und darüber in dem Führungsabschnitt 111 gehalten wird.

Über die Führungselemente 131 und deren Halt in den Führungsabschnitten 111 ist somit das Verriegelungselement 13 (verdrehbar) zu dem Gehäuse 10 des Steckverbinderteils 1 festgelegt.

Ist die Stellung gemäß Fig. 2B, die der Verriegelungsstellung entspricht, erreicht, ist das Steckverbinderteil 1 grundsätzlich betriebsbereit (eine Konfektionierung mit einer Leitung 15 vorausgesetzt) und kann mit einem zugeordneten Gegensteckverbinderteil 2 verbunden werden, indem das Gegensteckverbinderteil 2 in eine durch das Verriegelungselement 13 gebildete Stecköffnung 132 eingesteckt und durch Verdrehen des Verriegelungselements 13 in die Drehrichtung D in die in Fig. 3A dargestellte Verriegelungsstellung mit dem Steckverbinderteil 1 verriegelt wird.

Innenseitig der Stecköffnung 132 sind an dem Verriegelungselement 13 Rastelemente 133 in Form von radial nach innen vorspringenden Vorsprüngen gebildet, die bei Einstecken des Gegensteckverbinderteils 2 zum Beispiel in Einführabschnitte 201 außenseitig eines Steckabschnitts 200 eines Gehäuses 20 des Gegensteckverbinderteils 2 eingleiten und durch Verdrehen des Verriegelungselements 13 jeweils in Eingriff mit einem zugeordneten Verriegelungsabschnitt 202 des Steckabschnitts 200 des Gegensteckverbinderteils 2 gelangen, sodass eine formschlüssige Verriegelung zwischen dem Steckverbinderteil 1 und dem Gegensteckverbinderteil 2 hergestellt wird.

Fig. 3A zeigt das Steckverbinderteil 1 in der Verriegelungsstellung, während Fig. 3B das Steckverbinderteil 1 in der Entriegelungsstellung darstellt. Das Einstecken des Gegensteckverbinderteils 2 erfolgt, während sich das Verriegelungselement 13 in der in Fig. 3B dargestellten Entriegelungsstellung befindet, sodass die Rastelemente 133 innenseitig des Verriegelungselements 13 in jeweils einen zugeordneten Einführabschnitt 201 an dem Steckabschnitt 200 des Gegensteckverbinderteil 2 eingleiten können.

In der Entriegelungsstellung ist das Verriegelungselement 13 durch Wechselwirkung der Federelemente 12 mit dem jeweils zugeordneten Führungselement 131 arretiert und rastend gehalten, indem ein jeder Rastschenkel 121 das ihm zugeordnete Führungselement 131 in Anlage mit einer Anschlagfläche 112, die den Führungsabschnitt 111 auf Seiten der Entriegelungsstellung begrenzt, und in Anlage mit der Führungskante 117 drückt.

Zum Verriegeln des Steckverbinderteils 1 mit dem Gegensteckverbinderteil 2 wird das Verriegelungselement 13 in die Drehrichtung D in die in Fig. 3A dargestellte Stellung verdreht, wodurch ein jedes Führungselement 131 entlang des Rastschenkels 121 des zugeordneten Federelements 12 gleitet und sich somit entlang der Führungskante 117 des zugeordneten Führungsabschnitts 111 bewegt, bis das Führungselement 31 in Anlage mit einer Anschlagfläche 113 des Führungsabschnitts 111 auf Seiten der Verriegelungsstellung gelangt und in einen zurückversetzten Abschnitt der Führungskante 117 jenseits eines Absatzes 114 in der Führungskante 117 eingleitet, wie dies aus Fig. 3A ersichtlich ist. Die Verriegelungsstellung ist somit erreicht, und in der Verriegelungsstellung verrastet das Führungselement 131 aufgrund der Federwirkung des Rastschenkels 121 wiederum für einen Nutzer fühlbar und hörbar, auch weil der Rastschenkel 121 eine der Verriegelungsstellung zugeordnete Kerbe 122 aufweist, mit der das Führungselement 131 in der Verriegelungsstellung in Eingriff gelangt, wie dies aus Fig. 3A ersichtlich ist.

In der Verriegelungsstellung ist das Steckverbinderteil 1 durch formschlüssigen Eingriff der Rastelemente 133 des Verriegelungselements 13 mit den Verriegelungsabschnitten 202 des Gegensteckverbinderteils 2 verriegelt.

Zum Entriegeln des Steckverbinderteils 1 und des Gegensteckverbinderteils 2 kann das Verriegelungselement 13 in die entgegengesetzte Drehrichtung D', wie dies in Fig. 3B dargestellt ist, zurückverdreht werden, wodurch das Führungselement 131 über den Absatz 114 hinweg gleitet und unter Beiseitedrängen des Rastschenkels 121 zurück in die Entriegelungsstellung in Anlage mit der Anschlagfläche 112 gelangt, wie dies aus Fig. 3B ersichtlich ist. Wiederum verrastet das Führungselement 131 aufgrund der Federwirkung des Rastschenkels 121 in der Entriegelungsstellung.

Durch Zurückdrehen des Verriegelungselements 13 in die Drehrichtung D' gelangen die Rastelemente 133 aus dem Bereich der Verriegelungsabschnitte 202 des Steckabschnitts 200 des Gegensteckverbinderteils 2, sodass das Gegensteckverbinderteil 2 aus der Stecköffnung 132 des Verriegelungselements 13 herausgezogen werden kann und der Steckabschnitt 200 somit außer Eingriff von dem Steckabschnitt 100 des Gehäuses 10 gebracht werden kann.

Der Absatz 114 ist an seiner Kante abgerundet, wie dies beispielsweise aus Fig. 1 ersichtlich ist. Ebenso kann das Führungselement 31 an einer Kante, mit der das Führungselement 31 über den Absatz 114 hinweggleitet, abgerundet sein, sodass das Führungselement 131 ohne (große) Kraftwirkung über den Absatz 114 hinweg aus der Verriegelungsstellung in Richtung der Entriegelungsstellung bewegt werden kann.

Durch das Bereitstellen der Verbindungseinrichtung 11 unter Verwendung eines oder mehrerer Federelemente 12 zum rastenden Arretieren des Verriegelungselements 13 gegenüber dem Gehäuse 10 des Steckverbinderteils 1 in der Entriegelungsstellung genauso wie in der Verriegelungsstellung wird ermöglicht, einem Nutzer unmittelbar und eindeutig anzuzeigen, ob die Entriegelungsstellung bzw. die Verriegelungsstellung erreicht ist. Das Verriegelungselement 13 rastet hörbar in der Verriegelungsstellung und der Entriegelungsstellung (und nur in diesen Stellungen) ein, sodass ein Nutzer weiß, wann die Verriegelungsstellung bzw. die Entriegelungsstellung erreicht ist. Dies erleichtert die Bedienung und signalisiert einem Nutzer zuverlässig, dass zum Beispiel die Verriegelung zwischen dem Steckverbinderteil 1 und Gegensteckverbinderteil 2 korrekt hergestellt worden ist.

Die Verbindungseinrichtung 11 verwendet wenige Bauteile und ermöglicht zudem eine einfache Montage des Verrieglungselements 13 an dem Gehäuse 10 des Steckverbinderteils 1. Zur Montage müssen lediglich die Federelemente 12 an den Schaftabschnitt 102 des Gehäuses 10 angesetzt werden, um sodann - ohne dass besondere Maßnahmen zum Halten der Federelemente 12 an dem Schaftabschnitt 102 ergriffen werden müssen - das Verriegelungselement 13 entlang der Längsachse L auf den Schaftabschnitt 102 aufzuschieben.

Aufgrund der elastischen Ausgestaltung der Federelemente 12 ist die Verbindungseinrichtung insensitiv für Toleranzen. Aufgrund der elastischen Verformbarkeit der Federelemente 12 können Toleranzen ohne weiteres ausgeglichen werden.

Der der Erfindung zugrunde liegende Gedanke ist nicht auf das vorangehend geschilderte Ausführungsbeispiel beschränkt, sondern lässt sich grundsätzlich auch in gänzlich andersgearteter Weise verwirklichen.

Ein Steckverbinderteil der hier beschriebenen Art kann zum Verbinden ganz unterschiedlicher Baugruppen miteinander dienen. Insbesondere kann über ein solches Steckverbinderteil eine elektrische Leitung an eine zugeordnete elektrische Baugruppe angeschlossen werden. Möglich ist aber auch, andere Kontaktelemente, zum Beispiel hydraulische oder pneumatische Kontakte, über ein solches Steckverbinderteil zu verbinden.

### Bezugszeichenliste

- 1: Steckverbinderteil
- 10: Gehäuse
- 100: Steckabschnitt
- 101: Gewindeabschnitt
- 102: Schaftabschnitt
- 11: Verbindungseinrichtung
- 110: Einführabschnitt
- 111: Führungsabschnitt (Verstellbahn)
- 112: Anschlagfläche
- 113: Anschlagfläche
- 114: Absatz
- 115: Halteabschnitt
- 116: Begrenzungskante
- 117: Führungskante
- 12: Federelement
- 120: Halteschenkel
- 121: Rastschenkel
- 122: Kerbe
- 13: Verriegelungselement
- 130: Aufnahmeraum
- 131: Führungselement
- 132: Stecköffnung
- 133: Rastelement
- 14: Gewindeelement
- 15: Elektrische Leitung
- 2: Gegensteckverbinderteil
- 20: Gehäuse
- 200: Steckabschnitt
- 201: Einführabschnitt
- 202: Verriegelungsabschnitt
- D, D': Drehrichtung
- L: Längsachse

## Patentansprüche

1. Steckverbinderteil (1) zum Verbinden mit einem Gegensteckverbinderteil (2), mit einem Gehäuse (10), das einen Steckabschnitt (100) zum steckenden Verbinden mit dem Gegensteckverbinderteil (2) aufweist, einem bewegbar an dem Gehäuse (10) angeordneten Verriegelungselement (13), das ausgebildet ist, in einer Verriegelungsstellung das Gegensteckverbindereil (2) mit dem Gehäuse (10) zu verriegeln, und aus der Verriegelungsstellung heraus bewegbar ist, um die Verriegelung zwischen dem Gegensteckverbinderteil (2) und dem Gehäuse (10) in einer Entriegelungsstellung aufzuheben, und einer Verbindungseinrichtung (11), die das Verriegelungselement (13) mit dem Gehäuse (10) verbindet und einen Führungsabschnitt (111), ein an dem Führungsabschnitt (111) geführtes Führungselement (131) und ein Federelement (12) aufweist, wobei das Federelement (12) einen Rastschenkel (121) zum rastenden Festlegen des Führungselements (131) an dem Führungsabschnitt (111) in der Verriegelungsstellung und/oder der Entriegelungsstellung aufweist, **dadurch gekennzeichnet, dass** das Führungselement (131) bei Bewegen des Verriegelungselements (13) zwischen der Verriegelungsstellung und der Entriegelungsstellung entlang des Rastschenkels (121) gleitet und das Führungselement (131) somit bei Bewegen des Verriegelungselements (13) auf den Rastschenkel (121) einwirkt und diesen auslenkt, sodass das Führungselement (131) unter Beiseitedrängen des Rastschenkels (121) aus der Entriegelungsstellung in die Verriegelungsstellung oder umgekehrt von der Verriegelungsstellung in die Entriegelungsstellung gelangt.

2. Steckverbinderteil (1) nach Anspruch 1, **dadurch gekennzeichnet, dass** der Führungsabschnitt (111) an einem von Gehäuse (10) und Verriegelungselement (13) angeordnet ist.

3. Steckverbinderteil (1) nach Anspruch 2, **dadurch gekennzeichnet, dass** das Federelement (2) an dem einen von Gehäuse (10) und Verriegelungselement (13) angeordnet ist.

4. Steckverbinderteil (1) nach Anspruch 3, **dadurch gekennzeichnet, dass** das Federelement (2) einen Halteschenkel (120) aufweist, über den das Federelement (12) an dem einen von Gehäuse (10) und Verriegelungselement (13) festgelegt ist und von dem der Rastschenkel (121) erstreckt ist.

5. Steckverbinderteil (1) nach Anspruch 4, **dadurch gekennzeichnet, dass** der Halteschenkel (120) und der Rastschenkel (121) gemeinsam eine C-Form ausbilden.

6. Steckverbinderteil (1) nach einem der Ansprüche 2 bis 5, **dadurch gekennzeichnet, dass** das Führungselement (131) an dem anderen von Gehäuse (10) und Verriegelungselement (13) angeordnet ist.

7. Steckverbinderteil (1) nach einem der vorangehenden Ansprüche, **dadurch gekennzeichnet, dass** das Führungselement (131) entlang einer um eine Längsachse (L) gerichteten Drehrichtung (D) an einer Führungskante (117) des Führungsabschnitts (111) bewegbar ist.

8. Steckverbinderteil (1) nach Anspruch 7, **dadurch gekennzeichnet, dass** der Rastschenkel (121) ausgebildet ist, das Führungselement (131) in Anlage mit der Führungskante (117) des Führungsabschnitts (111) zu drücken.

9. Steckverbinderteil (1) nach Anspruch 7 oder 8, **dadurch gekennzeichnet, dass** der Führungsabschnitt (111), betrachtet entlang der Drehrichtung (D), durch eine erste Anschlagfläche (112), an der das Führungselement (131) in der Entriegelungsstellung anliegt, und eine zweite Anschlagfläche (113), an der das Führungselement (131) in der Verriegelungsstellung anliegt, begrenzt ist.

10. Steckverbinderteil (1) nach Anspruch 9, **dadurch gekennzeichnet, dass** das Führungselement (131) entlang der Drehrichtung (D) zwischen der ersten Anschlagfläche (112) und der zweiten Anschlagfläche (113) an dem Führungsabschnitt (111) bewegbar ist.

11. Steckverbinderteil (1) nach einem der Ansprüche 7 bis 10, **dadurch gekennzeichnet, dass** die Führungskante (117) einen Absatz (114) aufweist, der Abschnitte der Führungskante (117), die betrachtet entlang der Längsachse (L) auf unterschiedlichen Höhen angeordnet sind, voneinander trennt.

12. Steckverbinderteil (1) nach einem der vorangehenden Ansprüche, **dadurch gekennzeichnet, dass** die Verbindungseinrichtung (11) einen Einführabschnitt (110) aufweist, über den das Führungselement (131) in den Führungsabschnitt (111) einführbar ist.

13. Steckverbinderteil (1) nach einem der vorangehenden Ansprüche, **dadurch gekennzeichnet, dass** das Verriegelungselement (13) zumindest ein Rastelement (133) zum formschlüssigen Verriegeln mit dem Gegensteckverbinderteil (2) aufweist.

14. Steckverbinderteil (1) nach einem der vorangehenden Ansprüche, **dadurch gekennzeichnet, dass** das Verriegelungselement (13) als Hülse ausgebildet ist und drehbar an einem Schaftabschnitt (102) des Gehäuses (10) angeordnet ist.

15. Steckverbinderteil (1) nach einem der vorangehenden Ansprüche, **dadurch gekennzeichnet, dass** das Verriegelungselement (13) eine Stecköffnung (132) zum Einstecken des Gegensteckverbinderteils (2) ausbildet.

## Claims

1. Plug-connector part (1) for connection to a mating-plug-connector part(2), having a housing (10) which has a plug portion (100) for connection with plugging action to the mating-plug-connector part (2), having a locking element (13) which is arranged movably on the housing (10) and which is configured for locking the mating-plug-connector part (2) to the housing (10) in a locking position and which is movable out of the locking position in order for the locking between the mating-plug-connector part (2) and the housing (10) to be eliminated in an unlocking position, and having a connecting device (11) which connects the locking element (13) to the housing (10) and which has a guide portion (111), has a guide element (131) which is guided on the guide portion (111), and has a spring element (12), wherein the spring element (12) has a latching limb (121) for fixing the guide element (131) with latching action to the guide portion (111) in the locking position and/or the unlocking position, **characterized in that** the guide element (131) slides along the latching limb (121) during movement of the locking element (13) between the locking position and the unlocking position, and the guide element (131), during movement of the locking element (13), thus acts on the latching limb (121) and deflects the latter such that the guide element (131) passes from the unlocking position into the locking position, or conversely from the locking position into the unlocking position, with the latching limb (121) being forced to one side.

2. Plug-connector part (1) according to Claim 1, **characterized in that** the guide portion (111) is arranged on one of housing (10) and locking element (13) .

3. Plug-connector part (1) according to Claim 2, **characterized in that** the spring element (2) is arranged on the one of housing (10) and locking element (13).

4. Plug-connector part (1) according to Claim 3, **characterized in that** the spring element (2) has a holding limb (120) via which the spring element (12) is fixed on the one of housing (10) and locking element (13) and from which the latching limb (121) extends.

5. Plug-connector part (1) according to Claim 4, **characterized in that** the holding limb (120) and the latching limb (121) together form a C shape.

6. Plug-connector part (1) according to one of Claims 2 to 5, **characterized in that** the guide element (131) is arranged on the other of housing (10) and locking element (13).

7. Plug-connector part (1) according to one of the preceding claims, **characterized in that** the guide element (131) is movable on a guide edge (117) of the guide portion (111) along a direction of rotation (D) that is directed around a longitudinal axis (L).

8. Plug-connector part (1) according to Claim 7, **characterized in that** the latching limb (121) is configured for pushing the guide element (131) into abutment with the guide edge (117) of the guide portion (111).

9. Plug-connector part (1) according to Claim 7 or 8, **characterized in that** the guide portion (111), as viewed along the direction of rotation (D), is delimited by a first stop surface (112), against which the guide element (131) abuts in the unlocking position, and a second stop surface (113), against which the guide element (131) abuts in the locking position.

10. Plug-connector part (1) according to Claim 9, **characterized in that** the guide element (131) is movable on the guide portion (111) along the direction of rotation (D) between the first stop surface (112) and the second stop surface (113).

11. Plug-connector part (1) according to one of Claims 7 to 10, **characterized in that** the guide edge (117) has a shoulder (114) which separates from one another portions of the guide edge (117) that, as viewed along the longitudinal axis (L), are arranged at different heights.

12. Plug-connector part (1) according to one of the preceding claims, **characterized in that** the connecting device (11) has an insertion portion (110) via which the guide element (131) is able to be inserted into the guide portion (111).

13. Plug-connector part (1) according to one of the preceding claims, **characterized in that** the locking element (13) has at least one latching element (133) for form-fitting locking to the mating-plug-connector part (2).

14. Plug-connector part (1) according to one of the preceding claims, **characterized in that** the locking element (13) is in the form of a sleeve and is arranged rotatably on a shank portion (102) of the housing (10).

15. Plug-connector part (1) according to one of the preceding claims, **characterized in that** the locking element (13) forms a plug opening (132) for plugging-in of the mating-plug-connector part (2).

## Revendications

1. Partie de connecteur enfichable (1) pour la connexion à une partie de connecteur enfichable complémentaire (2), avec un boîtier (10) qui présente une section d'enfichage (100) pour la connexion par enfichage à la partie de connecteur enfichable complémentaire (2), un élément de verrouillage (13) agencé de manière mobile sur le boîtier (10), qui est configuré pour verrouiller la partie de connecteur enfichable complémentaire (2) avec le boîtier (10) dans une position de verrouillage, et qui peut être déplacé hors de la position de verrouillage pour supprimer le verrouillage entre la partie de connecteur enfichable complémentaire (2) et le boîtier (10) dans une position de déverrouillage, et un dispositif de connexion (11) qui relie l'élément de verrouillage (13) au boîtier (10) et qui présente une section de guidage (111), un élément de guidage (131) guidé sur la section de guidage (111) et un élément de ressort (12), l'élément de ressort (12) présentant une branche d'encliquetage (121) pour la fixation par encliquetage de l'élément de guidage (131) sur la section de guidage (111) dans la position de verrouillage et/ou la position de déverrouillage, **caractérisée en ce que** l'élément de guidage (131) glisse le long de la branche d'encliquetage (121) lors du déplacement de l'élément de verrouillage (13) entre la position de verrouillage et la position de déverrouillage, et l'élément de guidage (131) agit ainsi sur la branche d'encliquetage (121) lors du déplacement de l'élément de verrouillage (13) et dévie celle-ci, de telle sorte que l'élément de guidage (131) passe de la position de déverrouillage à la position de verrouillage ou inversement de la position de verrouillage à la position de déverrouillage en poussant la branche d'encliquetage (121) sur le côté.

2. Partie de connecteur enfichable (1) selon la revendication 1, **caractérisée en ce que** la section de guidage (111) est agencée sur l'un parmi le boîtier (10) et l'élément de verrouillage (13).

3. Partie de connecteur enfichable (1) selon la revendication 2, **caractérisée en ce que** l'élément de ressort (2) est agencé sur l'un parmi le boîtier (10) et l'élément de verrouillage (13).

4. Partie de connecteur enfichable (1) selon la revendication 3, **caractérisée en ce que** l'élément de ressort (2) présente une branche de retenue (120) par l'intermédiaire de laquelle l'élément de ressort (12) est fixé à l'un parmi le boîtier (10) et l'élément de verrouillage (13) et à partir de laquelle la branche d'encliquetage (121) s'étend.

5. Partie de connecteur enfichable (1) selon la revendication 4, **caractérisée en ce que** la branche de retenue (120) et la branche d'encliquetage (121) forment ensemble une forme en C.

6. Partie de connecteur enfichable (1) selon l'une quelconque des revendications 2 à 5, **caractérisée en ce que** l'élément de guidage (131) est agencé sur l'autre parmi le boîtier (10) et l'élément de verrouillage (13).

7. Partie de connecteur enfichable (1) selon l'une quelconque des revendications précédentes, **caractérisée en ce que** l'élément de guidage (131) est mobile le long d'une direction de rotation orientée autour d'un axe longitudinal (L) sur un bord de guidage (117) de la section de guidage (111).

8. Partie de connecteur enfichable (1) selon la revendication 7, **caractérisée en ce que** la branche d'encliquetage (121) est configurée pour pousser l'élément de guidage (131) en butée contre le bord de guidage (117) de la section de guidage (111).

9. Partie de connecteur enfichable (1) selon la revendication 7 ou 8, **caractérisée en ce que** la section de guidage (111), considérée le long de la direction de rotation (D), est délimitée par une première surface de butée (112) contre laquelle l'élément de guidage (131) est en appui dans la position de déverrouillage, et une deuxième surface de butée (113) contre laquelle l'élément de guidage (131) est en appui dans la position de verrouillage.

10. Partie de connecteur enfichable (1) selon la revendication 9, **caractérisée en ce que** l'élément de guidage (131) est mobile sur la section de guidage (111) le long de la direction de rotation (D) entre la première surface de butée (112) et la deuxième surface de butée (113) .

11. Partie de connecteur enfichable (1) selon l'une quelconque des revendications 7 à 10, **caractérisée en ce que** le bord de guidage (117) présente un épaulement (114) qui sépare les unes des autres des sections du bord de guidage (117) qui, considérées le long de l'axe longitudinal (L), sont agencées à des hauteurs différentes.

12. Partie de connecteur enfichable (1) selon l'une quelconque des revendications précédentes, **caractérisée en ce que** le dispositif de connexion (11) présente une section d'insertion (110) par l'intermédiaire de laquelle l'élément de guidage (131) peut être inséré dans la section de guidage (111).

13. Partie de connecteur enfichable (1) selon l'une quelconque des revendications précédentes, **caractérisée en ce que** l'élément de verrouillage (13) présente au moins un élément d'encliquetage (133) pour le verrouillage par complémentarité de forme avec la partie de connecteur enfichable complémentaire (2).

14. Partie de connecteur enfichable (1) selon l'une quelconque des revendications précédentes, **caractérisée en ce que** l'élément de verrouillage (13) est configuré sous forme de manchon et est agencé de manière rotative sur une section de tige (102) du boîtier (10).

15. Partie de connecteur enfichable (1) selon l'une quelconque des revendications précédentes, **caractérisée en ce que** l'élément de verrouillage (13) forme une ouverture d'enfichage (132) pour l'enfichage de la partie de connecteur enfichable complémentaire (2).
